# EUROPÄISCHE PATENTSCHRIFT

(11) **EP 2 084 356 B1**
(45) Veröffentlichungstag und Bekanntmachung des Hinweises auf die Patenterteilung: **01.05.2019**
(21) Anmeldenummer: 07801946.0
(22) Anmeldetag: 29.08.2007
(51) Int. Cl.: E05D 5/02, E05D 7/04

(54) **BANDANORDNUNG FÜR TÜREN, FENSTER ODER DERGLEICHEN**
HINGE ARRANGEMENT FOR DOORS, WINDOWS OR THE LIKE
ENSEMBLE DE FERRURE POUR PORTES, FENÊTRES OU ANALOGUES

(30) Priorität: 30.10.2006 DE 202006016738 U
(43) Veröffentlichungstag der Anmeldung: 05.08.2009
(73) Patentinhaber: Dr. Hahn GmbH & Co. KG, D-41189 Mönchengladbach (DE)
(72) Erfinder: LENZE, Markus, 41334 Nettetal (DE)
(74) Vertreter: Kluin, Jörg-Eden
(86) Internationale Anmeldenummer: PCT/EP2007/007524
(87) Internationale Veröffentlichungsnummer: WO 2008/052611

(56) Entgegenhaltungen:
- DE-C1- 10 152 366
- FR-A- 2 876 726

## Beschreibung

Die Erfindung betrifft eine Bandanordnung für Türen, Fenster oder dergleichen mit einem Bandteil, das ein Scharnierteil und ein Befestigungsteil umfasst, wobei zur Schaffung der Justiermöglichkeit des Flügels in dem Rahmen das Befestigungsteil relativ zu der ihm zugewandten Befestigungsfläche verlagerbar angeordnet ist.

Eine derartige Bandanordnung ist beispielsweise aus der DE 101 52 366 C5 bekannt. Sie umfasst ein Aufnahmestück, welches in einem Hohlprofil festlegbar ist. In dem Aufnahmestück sind Führungsbohrungen vorgesehen, die sich in Lochungen in einer die Befestigungsseite bildende Profilwandung fortsetzen. An dem Befestigungsteil des Bandteils sind Tragzapfen vorgesehen, die in die Führungsbohrungen einschiebbar und wahlweise aufspreizbar ausgestaltet sind, so dass die Festlegung des Bandteils in der gewünschten Position durch Verklemmen der Tragzapfen in den Führungsbohrungen erfolgen kann.

Der Verstellung des Flügels in dem Rahmen zwecks Justierung dient ein Gewindeelement, welches an dem Befestigungsteil in Verstellrichtung festlegbar ist und ein Außengewinde aufweist, das in ein komplementäres, in dem Aufnahmestück vorgesehenes Innengewinde eindrehbar ist.

Aus der FR 2 876 726 A1 ist eine Bandanordnung mit einem an einer Befestigungsfläche angebrachten Führungsglied bekannt. Die Befestigungsfläche ist gebildet von einem an einem Profil anbringbaren Montageteil, an welches das Führungsglied einstückig angeformt ist. Es weist einen rechteckigen Querschnitt auf. An dem Führungsglied ist ein es außen umgebendes Scharnierteil mit Hilfe eines Verstellgliedes in Längsrichtung des Führungsgliedes verlagerbar angeordnet.

Nachteilig ist bei diesen Bandanordnungen, dass sie aufgrund der Formgebung und/oder aufgrund der Vielzahl der verschiedenen Bauteile aufwendig in ihren Herstellungen sind.

Der Erfindung liegt daher die Aufgabe zugrunde, eine Bandanordnung zu schaffen, die eine Verstellung des Bandteils relativ zur Befestigungsfläche eines Rahmens oder eines Flügels zum Zwecke der Justierung erlaubt und kostengünstig herstellbar ist.

Diese Aufgabe wird durch die in Anspruch 1 wiedergegebene Bandanordnung gelöst.

Bei der erfindungsgemäßen Bandanordnung ist das Befestigungsteil an einer Befestigungsfläche montierbar, die von einer Fläche eines an einem Rahmen oder an einem Flügel befestigbaren Montagestücks gebildet ist. Die Bandanordnung umfasst erfindungsgemäß mindestens ein an der Befestigungsfläche anbringbares Führungsglied, welches in eine Führungsausnehmung in dem Befestigungsteil führend eingreift, was beispielsweise durch eine zumindest im wesentlichen spielfreie Aufnahme in der Führungsausnehmung bewerkstelligt werden kann, so dass das Befestigungsteil senkrecht zur Befestigungsfläche verlagerbar ist.

Die Bandanordnung umfasst des weiteren ein Verstellglied, welches einen Gewindeschaft und einen Radialvorsprung aufweist, wobei der Gewindeschaft mit einem komplementären, zur Befestigungsfläche ortsfesten Gewinde und der Radialvorsprung mit einer Aufnahme an dem Befestigungsteil, oder der Gewindeschaft mit einem komplementären Gewinde an dem Befestigungsteil und der Radialvorsprung mit einer zur Befestigungsfläche ortsfesten Aufnahme an dem Rahmen oder Flügel in Eingriff bringbar ist.

Die erfindungsgemäße Bandanordnung benötigt für die Verstellung daher lediglich das mindestens eine Führungs- und das mindestens eine Verstellglied.

Das Montagestück ist erfindungsgemäß Teil einer in einer an dem Rahmen oder an dem Flügel vorgesehenen Nut eingreifenden Klemmeinrichtung. Aufgrund dieser Ausbildung eignet sich die erfindungsgemäße Bandanordnung insbesondere dazu, an Hohlprofilen mit einer von außen zugänglichen Nut montiert zu werden, wie sie insbesondere im modernen Türbau eingesetzt werden.

Eine weitere Reduzierung der Bauteile und somit der Herstellungskosten der Bandanordnung wird erzielt, da die Klemmeinrichtung derart ausgebildet ist, dass die Klemmwirkung, die die Bandanordnung an dem Rahmen bzw. dem Flügel positioniert, durch das mindestens eine Führungsglied bewirkt wird. Dazu ist in dem Klemmstück erfindungsgemäß eine zu dem Gewindefortsatz des Führungsglieds komplementäre Gewindebohrung vorgesehen, in die der Gewindefortsatz eingedreht wird.

Das Montagestück kann dann eine Klemmplatte sein, die mit einem in hinterschnittene Flächen der Nut eingreifenden Klemmstück zusammenwirkt. Die hinterschnittenen Flächen der Nut können von Profilvorsprüngen einer sich in Längsrichtung des Rahmen- bzw. Flügelprofils erstreckenden, nach außen offenen, im Querschnitt C-förmigen Nut gebildet sein.

Bei einer besonders bevorzugten Ausführungsform ist das Führungsglied um seine Längsachse rotationssymmetrisch ausgestaltet, da dies die Herstellung der Bandanordnung vereinfacht. Es weist ferner einen Gewindefortsatz, mit dem das Führungsglied in den Rahmen oder den Flügel eindrehbar ist, und einen Führungsbereich, der mit der Führungsausnehmung des Befestigungsteils des Bandteils zusammenwirkt, auf.

Besonders bevorzugt ist es, wenn der Gewindefortsatz einen geringeren Durchmesser als der Führungsbereich aufweist. Durch diese Maßnahme wird die Befestigung des Führungsgliedes in der korrekten Position erleichtert, da es nur soweit in das Montagestück eingedreht zu werden braucht, bis die Stirnseite des Führungsbereichs mit der Befestigungsfläche in Anlage kommt.

Die zur Festlegung der Bandanordnung an dem Rahmen bzw. dem Flügel erforderliche Klemmwirkung kann bei einer derartigen Ausgestaltung des Führungsgliedes dadurch bewirkt werden, dass der Gewindefortsatz mit dem Klemmstück zusammenwirkt, insbesondere dadurch, dass in dem Klemmstück eine zum Gewindefortsatz komplementäre Gewindebohrung vorgesehen ist, in die der Gewindefortsatz eingedreht wird. Da die Stirnseite des Führungsbereiches mit der Befestigungsfläche in Anlage kommt, führt ein Anziehen des Führungsgliedes dazu, dass das Klemmstück zu dem die Befestigungsfläche bildenden Montagestück hingezogen wird, wodurch die Klemmwirkung erzielt wird.

Ganz besonders bevorzugt ist zudem eine Weiterbildung, bei der an dem dem Gewindefortsatz gegenüberliegenden Ende des Führungsbereichs ein Radialvorsprung vorgesehen ist. Dieser dient dann als Anschlag für das Befestigungsteil des Bandteils und begrenzt so den Verstellbereich.

Bei einer besonders bevorzugten Weiterbildung der erfindungsgemäßen Bandanordnung ist an dem Befestigungsteil des Bandteils eine Hinterschneidung vorgesehen, in die der Radialvorsprung des Verstellgliedes eingreift. Durch den somit bewirkten formschlüssigen Eingriff werden Verstellkräfte von dem Verstellglied in beide Verstellrichtungen zuverlässig in das Befestigungsteil eingeleitet.

Bei einer besonders bevorzugten konstruktiven Variante ist die Hinterschneidung von Randlippen einer im Querschnitt C-förmigen Nut gebildet, die senkrecht zur Verstellrichtung verläuft. Das Verstellglied kann dann mit der Hinterschneidung auf einfache Weise durch seitliches Einschieben montiert werden.

Bei einem ersten Ausführungsbeispiel kann das Gewinde des Gewindefortsatzes des Führungsgliedes selbstschneidend sein.

Es ist jedoch ebenfalls möglich, das Gewinde des Gewindefortsatzes des Führungsgliedes als Maschinengewinde auszubilden.

In der Zeichnung ist ein bevorzugtes Ausführungsbeispiel einer erfindungsgemäßen Bandanordnung dargestellt. Es zeigen:
- Fig. 1: eine Explosionsdarstellung des Flügelbandteils dieser Bandanordnung in einer perspektivischen Ansicht;
- Fig.2: eine Seitenansicht dieser Bandanordnung im mit Montage- und Klemmstück zusammengefügten Zustand (Ansicht A in Fig. 1)
- Fig.3: eine perspektivische Ansicht einer an abschnittsweise dargestellten Flügel- und Rahmenprofilen montierten Bandanordnung in einer ersten Justierstellung sowie
- Fig. 4: eine Fig. 3 entsprechende Ansicht in einer zweiten Justierstellung.

Die in der Zeichnung als Ganzes mit 100 bezeichnete Bandanordnung umfasst ein nur als Flügelbandteil verwendetes Bandteil 1, welches ein Befestigungsteil 2 und ein Scharnierteil 3 aufweist. Das Befestigungsteil 2 und das Scharnierteil 3 sind über einen abgewinkelten Verbindungsbereich 4 einstückig miteinander verbunden, wobei die Dimensionen des Verbindungsbereichs 4 an einen Dichtungsvorsprung angepasst sind, wie dies in Fig. 3 und 4 erkennbar ist.

Das Befestigungsteil 2 weist eine im wesentlichen ebene Unterseite 7 auf, die einer Befestigungsfläche 8, die an einem Montagestück 20 vorgesehen ist, zugewandt ist. In das Befestigungsteil 2 sind des weiteren zwei Führungsausnehmungen 9 eingearbeitet, die als Durchgangsbohrungen ausgebildet sind. Der Durchmesser jeder Führungsausnehmung 9 ist an den Außendurchmesser eines Führungsbereichs 10 eines Führungsgliedes 11 derart angepasst, dass der Führungsbereich 10 mit der zugehörigen Führungsausnehmung 9 eine im wesentlichen spielfreie Gleitpassung bildet.

Von einem stirnseitigen Ende 12 des Führungsbereichs 10 erstreckt sich ein Gewindefortsatz 13, der ein als Maschinengewinde ausgebildetes Außengewinde aufweist. An dem gegenüberliegenden stirnseitigen Ende ist an dem Führungsglied 11 ein Radialvorsprung 14 vorgesehen. Er bildet einen Anschlag für das Befestigungsteil 2.

Ferner umfasst die erfindungsgemäße Bandanordnung ein Verstellglied 15, welches wiederum einen Gewindefortsatz 16 mit einem Maschinen-Außengewinde und einen Radialvorsprung 17 umfasst. Das Verstellglied 15 ist in Verstellrichtung P formschlüssig an dem Befestigungsteil 2 gelagert, da letzteres eine im Querschnitt C-förmige Nut 18 aufweist, deren Randlippen 19 Hinterschneidungen für den Radialvorsprung 17 bilden.

Ferner umfasst die Bandanordnung ein Klemmstück 21 (Fig. 2), welches plattenförmig ausgebildet ist und Dimensionen aufweist, dass es in eine sich in Längsrichtung eines Profils 22, hier des Flügelprofils erstreckende, im Querschnitt wiederum C-förmige Nut 23 derart einbringbar ist, dass es in von Randlippen 24 der Nut 23 gebildete, hinterschnittene Flächen eingreift.

Das Klemmstück 21 weist Gewindebohrungen 25 und 26 auf. In die Gewindebohrungen 25 greifen die Gewindefortsätze 13 der Führungsglieder 11, in die Gewindebohrung 26 der Gewindefortsatz 16 des Verstellgliedes 15 ein. Die Gewindefortsätze 13 und 16 durchsetzen das Montagestück 20 durch Bohrungen 27. Wie insbesondere in Verbindung mit den Fig. 3 und 4 sinnfällig wird, führt ein Anziehen der Führungsglieder 11 dazu, dass das Klemmstück 21 gegen das Montagestück 20 gezogen wird und die Randlippen 24 der Nut 23 zwischen dem Klemmstück 21 und dem Montagestück 20 eingeklemmt werden, wodurch das Bandteil 1 an dem Profil 22 festgelegt wird.

Wie in Fig. 3 und 4 dargestellt ist, können das Klemmstück 21 und das Montagestück 20 in Längsrichtung der Nut 23 länger als in Fig. 2 dargestellt ausgebildet sein, so dass weitere, zusätzliche Klemmwirkungen hervorrufende Klemmschrauben 28 Verwendung finden können.

Eine Justierung des Flügels in dem Rahmen kann bei der erfindungsgemäßen Bandanordnung dadurch erfolgen, dass das Verstellglied 15 mittels eines geeigneten Werkzeuges gedreht wird. Durch den Eingriff des Gewindefortsatzes 16 in der Gewindebohrung 26 und der Lagerung des Radialvorsprungs 17 in der Nut 18 wird das Befestigungsteil 2 und damit das gesamte Bandteil 1 in Verstellrichtung P verlagert. Die eine Extremstellung ist durch Anlage der Radialvorsprünge 14 an dem Befestigungsteil 2 (s. Fig. 3), die andere Extremstellung durch Anlage des Befestigungsteils 2 an dem Montagestück 20 (s. Fig. 4) definiert.

### Bezugszeichenliste:

- 100: Bandanordnung
- 1: Bandteil
- 2: Befestigungsteil
- 3: Scharnierteil
- 4: Verbindungsbereich
- 5: Dichtungsvorsprung
- 6: Flügelprofil
- 7: Unterseite
- 8: Befestigungsfläche
- 9: Führungsausnehmungen
- 10: Führungsbereich
- 11: Führungsglied
- 12: stirnseitiges Ende
- 13: Gewindefortsatz
- 14: Radialvorsprung
- 15: Verstellglied
- 16: Gewindefortsatz
- 17: Radialvorsprung
- 18: Nut
- 19: Randlippen
- 20: Montagestück
- 21: Klemmstück
- 22: Profil
- 23: Nut
- 24: Randlippen
- 25: Gewindebohrungen
- 26: Gewindebohrung
- 27: Bohrung
- 28: Klemmschraube
- A: Ansicht
- P: Verstellrichtung

## Patentansprüche

1. Bandanordnung für Türen, Fenster oder dergleichen, mit
einem Bandteil (1), einem Montagestück (20), einem Klemmstück (21), mindestens einem Führungsglied (11) und einem Verstellglied (15),
wobei das Bandteil (1) einen Scharnierteil (3) und einen Befestigungsteil (2) umfasst,
und das Montagestück (20) an einem Rahmen oder an einem Flügel befestigbar ist und eine Befestigungsfläche (8) aufweist, an der der Befestigungsteil (2) montierbar ist,
und das Führungsglied (11) mit einem stirnseitigen Ende (12) an der Befestigungsfläche (8) anbringbar ist und mit einem Führungsbereich (10) in einer Führungsausnehmung (9) in dem Befestigungsteil (2) führend eingreift, so dass das Befestigungsteil (2) senkrecht zur Befestigungsfläche (8) verlagerbar ist,
und das Verstellglied (15) einen Gewindefortsatz (16) und einen Radialvorsprung (17) aufweist, wobei
der Gewindefortsatz (16) mit einem komplementären, zur Befestigungsfläche (8) ortsfesten Gewinde (26) und der Radialvorsprung (17) mit einer Aufnahme an dem Befestigungsteil (2),
oder der Gewindefortsatz (16) mit einem komplementären Gewinde an dem Befestigungsteil (2) und der Radialvorsprung (17) mit einer zur Befestigungsfläche (8) ortsfesten Aufnahme in Eingriff bringbar ist,
**dadurch gekennzeichnet,**
**dass** das Montagestück (20) und das Klemmstück (21) Teil einer in eine an dem Rahmen oder an dem Flügel vorgesehenen Nut (23) eingreifenden Klemmeinrichtung ist, und zumindest das Führungsglied (11) mit einem von dem stirnseitigen Ende (12) sich erstreckenden Gewindefortsatz (13) mit einem komplementären Gewinde (25) des Klemmstücks (21) derart in Eingriff bringbar ist, dass eine Klemmwirkung durch das mindestens eine Führungsglied (11) bewirkt wird.

2. Bandanordnung nach Anspruch 1, **dadurch gekennzeichnet, dass** das Montagestück (20) eine Klemmplatte ist, die mit dem in hinterschnittene Flächen der Nut (23) eingreifenden Klemmstück (21) zusammenwirkt.

3. Bandanordnung nach Anspruch 1 oder 2, **dadurch gekennzeichnet, dass** das Führungsglied (11) um seine Längsachse rotationssymmetrisch ausgebildet ist und den Gewindefortsatz (13) und den Führungsbereich (10) umfasst.

4. Bandanordnung nach Anspruch 3, **dadurch gekennzeichnet, dass** der Gewindefortsatz (13) einen geringeren Durchmesser als der Führungsbereich (10) aufweist.

5. Bandanordnung nach einem der Ansprüche 1 bis 4, **dadurch gekennzeichnet, dass** der Gewindefortsatz (13, 16) mit dem Klemmstück (21) zusammenwirkt.

6. Bandanordnung nach Anspruch 4 oder 5, **dadurch gekennzeichnet, dass** an dem dem Gewindefortsatz (13) gegenüberliegenden Ende des Führungsbereichs (10) ein Radialvorsprung (14) vorgesehen ist.

7. Bandanordnung nach einem der Ansprüche 1 bis 6, **dadurch gekennzeichnet, dass** an dem Befestigungsteil (2) eine Hinterschneidung vorgesehen ist, in die der Radialvorsprung (17) des Verstellgliedes (15) eingreift.

8. Bandanordnung nach Anspruch 7, **dadurch gekennzeichnet, dass** die Hinterschneidung von den Randlippen (19) einer im Querschnitt C-förmigen Nut (18) gebildet ist.

9. Bandanordnung nach einem der Ansprüche 1 bis 8, **dadurch gekennzeichnet, dass** das Gewinde des Gewindefortsatzes (13) des Führungsgliedes (11) selbstschneidend ist.

10. Bandanordnung nach einem der Ansprüche 1 bis 8, **dadurch gekennzeichnet, dass** das Gewinde des Gewindefortsatzes (13) des Führungsgliedes (11) ein Maschinengewinde ist.

## Claims

1. Hinge arrangement for doors, windows or the like, comprising
a hinge part (1), a mounting part (20), a clamping part (21), at least one guide member (11) and an adjusting member (15),
the hinge part (1) comprising a hinging part (3) and a fastening part (2),
and it being possible to fasten the mounting part (20) to a frame or to a sash, and said part comprising a fastening surface (8) on which the fastening part (2) can be mounted,
and it being possible to attach the end face (12) of the guide part (11) to the fastening surface (8), and a guide region (10) of the guide part engaging in a guiding manner in a guide recess (9) in the fastening part (2), such that the fastening part (2) can be moved perpendicularly to the fastening surface (8),
and the adjusting member (15) having a threaded extension (16) and a radial projection (17),
it being possible to bring the threaded extension (16) into engagement with a complementary thread (26) that is fixed with respect to the fastening surface (8) and to bring the radial projection (17) into engagement with a receptacle on the fastening part (2), or to bring the threaded extension (16) into engagement with a complementary thread on the fastening part (2) and to bring the radial projection (17) into engagement with a receptacle that is fixed with respect to the fastening surface (8),
**characterized in that**
the mounting part (20) and the clamping part (21) are part of a clamping device which engages in a groove (23) provided in the frame or in the sash, and at least the guide member (11) can be brought into engagement, via a threaded extension (13) extending from the end face (12), with a complementary thread (25) of the clamping part (21) such that a clamping effect is achieved by the at least one guide member (11).

2. Hinge arrangement according to claim 1, **characterized in that** the mounting part (20) is a clamping plate which interacts with the clamping part (21) that engages in undercut surfaces of the groove (23).

3. Hinge arrangement according to either claim 1 or claim 2, **characterized in that** the guide member (11) is rotationally symmetrical about its longitudinal axis and comprises the threaded extension (13) and the guide region (10).

4. Hinge arrangement according to claim 3, **characterized in that** the threaded extension (13) has a smaller diameter than the guide region (10).

5. Hinge arrangement according to any of claims 1 to 4, **characterized in that** the threaded extension (13, 16) interacts with the clamping part (21).

6. Hinge arrangement according to either claim 4 or claim 5, **characterized in that** a radial projection (14) is provided at the end of the guide region (10) that is opposite the threaded extension (13).

7. Hinge arrangement according to any of claims 1 to 6, **characterized in that** an undercut is provided in the fastening part (2), in which undercut the radial projection (17) of the adjusting member (15) engages.

8. Hinge arrangement according to claim 7, **characterized in that** the undercut is formed by the lips (19) of a groove (18) that has a C-shaped cross section.

9. Hinge arrangement according to any of claims 1 to 8, **characterized in that** the thread of the threaded extension (13) of the guide member (11) is self-cutting.

10. Hinge arrangement according to any of claims 1 to 8, **characterized in that** the thread of the threaded extension (13) of the guide member (11) is a machine thread.

## Revendications

1. Ensemble formant penture destiné à des portes, des fenêtres ou similaires, comprenant
un élément de penture (1), une pièce de montage (20), une pièce de serrage (21), au moins un élément de guidage (11) et un élément de réglage (15),
L'élément de penture (1) comprenant une partie formant charnière (3) et une partie de fixation (2),
et la pièce de montage (20) pouvant être fixée à un encadrement ou à un battant et présentant une surface de fixation (8) sur laquelle la partie de fixation (2) peut être montée,
et l'élément de guidage (11) pouvant être monté, par une extrémité frontale (12), sur la surface de fixaton (8) et venant en engagement de guidage par une région de guidage (10) dans un évidement de guidage (9) ménagé dans la partie de fixation (2) de sorte que la partie de fixation (2) peut être déplacé perpendiculairement à la surface de montage (8),
et l'élément de réglage (15) comportant une extension filetée (16) et une saillie radiale (17), l'extension filetée (16) pouvant venir en engagement avec un filetage complémentaire (26), fixe par rapport à la surface de fixation (8), et la saillie radiale (17) pouvant venir en engagement avec un logement au niveau de la partie de fixation (2),
ou l'extension filetée (16) pouvant venir en engagement avec un filetage complémentaire au niveau de la partie de fixation (2) et la saillie radiale (17) pouvant venir en engagement avec un logement fixe par rapport à la surface de fixation (8),
**caractérisé en ce que**
la pièce de montage (20) et la pièce de serrage (21) font partie d'un dispositif de serrage s'engageant dans une gorge (23) prévue au niveau de l'encadrement ou au niveau du battant et au moins l'élément de guidage (11) pouvant venir en engagement, par une extension filetée s'étendant depuis l'extrémité frontal (12), avec un filetage complémentaire (25) de la pièce de serrage (21) de sorte qu'une action de serrage soit exercée par l'au moins un élément de guidage (11).

2. Ensemble formant penture selon la revendication 1, **caractérisé en ce que** la pièce de montage (20) est une plaque de serrage qui coopère avec la pièce de serrage (21) venant en engagement dans des surfaces en contre-dépouille de la gorge (23).

3. Ensemble formant penture selon la revendication 1 ou 2, **caractérisé en ce que** l'élément de guidage (11) est à symétrique en rotation autour de son axe longitudinal et comporte l'extension filetée (13) et la région de guidage (10).

4. Ensemble formant penture selon la revendication 3, **caractérisé en ce que** l'extension filetée (13) a un diamètre inférieur à celui de la région de guidage (10).

5. Ensemble formant penture selon l'une des revendications 1 à 4, **caractérisé en ce que** l'extension filetée (13, 16) coopère avec la pièce de serrage (21).

6. Ensemble formant penture selon la revendication 4 ou 5, **caractérisé en ce qu'**une saillie radiale (14) est prévue à l'extrémité, opposée à l'extension filetée (13, 16), de la région de guidage (10).

7. Ensemble formant penture selon l'une des revendications 1 à 6, **caractérisé en ce qu'**il est prévu au niveau de la partie de fixation (2) une contre-dépouille dans laquelle s'engage la saillie radiale (17) de l'élément de réglage (15).

8. Ensemble formant penture selon la revendication 7, **caractérisé en ce que** la contre-dépouille est formée des lèvres de bord (19) d'une gorge (18) en forme de C en coupe transversale.

9. Ensemble formant penture selon l'une des revendications 1 à 8, **caractérisé en ce que** le filetage de l'extension filetée (13) de l'élément de guidage (11) est auto-taraudant.

10. Ensemble formant penture selon l'une des revendications 1 à 8, **caractérisé en ce que** le filetage de l'extension filetée (13) de l'élément de guidage (11) est un filetage machine.
